# EUROPÄISCHE PATENTSCHRIFT

(11) **EP 0 589 081 B1**
(45) Veröffentlichungstag und Bekanntmachung des Hinweises auf die Patenterteilung: **15.01.1997**
(21) Anmeldenummer: 92116334.1
(22) Anmeldetag: 24.09.1992
(51) Int. Cl.: H05B 41/29

(54) **Schaltungsanordnung zum Betrieb einer Leuchtstofflampe und zur Messung des Lampenstroms**
Circuit for operating a fluorescent lamp with a current measuring circuit
Circuit pour alimenter une lampe fluorescente avec mesure du courant passant par la lampe

(43) Veröffentlichungstag der Anmeldung: 30.03.1994
(73) Patentinhaber: KNOBEL AG LICHTTECHNISCHE KOMPONENTEN, CH-8755 Ennenda (CH)
(72) Erfinder: Tobler, Felix, CH-8718 Schänis (CH)
(74) Vertreter: Blum, Rudolf Emil Ernst

(56) Entgegenhaltungen:
- EP-A- 0 490 330
- DE-A- 3 709 004

## Beschreibung

Die Erfindung bezieht sich auf eine Schaltungsanordnung mit den Merkmalen des Oberbegriffes des Anspruchs 1, wie sie beispielsweise aus der EP 0 490 330 A1 bekannt ist.

Aus der DE 37 09 004 A1 ist eine Schaltungsanordnung bekannt, bei welcher die Helligkeit einer Leuchtstofflampe über die Messung und Regelung des Lampenstromes eingestellt wird. Dabei wird der Lampenstrom mittels eines Differenzstromwandlers gemessen und sein Istwert an einen Schaltungsteil weitergeleitet, um den Lampenstrom auf einen vorgewählten Sollwert zu regeln. Bei einer Regelung des Lampenstromes über einen grösseren Dynamikbereich müssen die Wicklungen des Differenzstromwandlers sehr genau hergestellt werden, was die Kosten der Schaltungsanordnung ungünstig beeinflusst.

Die Aufgabe der Erfindung ist es deshalb, eine kostengünstigere Schaltungsanordnung zu schaffen, bei welcher die Messung des Lampenstromes über einen grossen Dynamikbereich erfolgen kann.

Diese Aufgabe wird durch die Merkmale des kennzeichnenden Teils des Anspruchs 1 gelöst.

Im folgenden wird die Erfindung anhand der Zeichnungen näher erläutert. Es zeigen:
Figur 1 eine schematische Darstellung der aus DE 3 709 004 A1 bekannten Schaltungsanordnung zur Speisung einer Leuchtstofflampe,
Figur 2 eine schematische Darstellung einer möglichen Ausführung der Schaltungsanordnung gemäss der Erfindung,
Figur 3 eine andere Ausführungsform der Schaltungsanordnung gemäss der Erfindung mit Einweggleichrichtung des Lampenstromes und Messung der Kathodenspannung,
Figur 4 eine andere Ausführungsform der Schaltungsanordnung gemäss der Erfindung mit Messung des Kathodenheizstromes,
Figur 5 eine andere Ausführungsform der Schaltungsanordnung gemäss der Erfindung mit einer Schaltung zur Regelung der Kathodenheizung, und
Figur 6 eine andere Ausführungsform der Schaltungsanordnung gemäss der Erfindung mit mehreren Leuchtstofflampen und einer Umschaltvorrichtung zur Umschaltung auf eine bestimmte Art der Leuchtstofflampen.

Die in Figur 1 dargestellte bekannte Schaltungsanordnung erhält eine Leuchtstofflampe LL, deren Lampenkathoden LK1, LK2 mit einem Koppelkondensator C1, mit einem Resonanzkondensator C2, mit zwei Wicklungen des Differenzstromwandlers TR2.1, TR2.2, mit einer Resonanzdrossel L1 und mit einer Wicklung eines Rückkopplungstransformators Tr1.1 einen Serieresonanzkreis bilden, der zwischen einem Pol einer Versorgungsspannung Ub und dem Ausgang eines an dieser Versorgungsspannung arbeitenden Wechselrichters angeschlossen ist. Der Wechselrichter besteht hier aus zwei Leistungstransistoren, welche über zwei Ansteuerungsschaltungen A1, A2 und zwei Wicklungen des Rückkopplungstransformators TR1.2, TR1.3 den einen Pol des Serieresonanzkreises zwischen den Polen der Versorgungsspannung Ub mit einer der Eigenfrequenz des Serieresonanzkreises naheliegenden Frequenz schalten. Durch die Verschiebung der Schaltfrequenz des Wechselrichters gegenüber der Eigenfrequenz des Resonanzkreises werden verschiedene Betriebsarten der Leuchtstofflampen, wie Vorheizen der Lampenkathoden, Zünden, Normalbetrieb und Dimmbetrieb eingestellt. Eine Hauptschaltung HS sorgt für den richtigen Ablauf der Speisung der Leuchtstofflampe nach der Inbetriebnahme der Schaltungsanordnung, wobei die Lampenkathoden zuerst vorgeheizt werden, danach die Leuchtstofflampe gezündet und der Lampenstrom auf einen vorgegebenen Sollwert Iₛₒₗₗ geregelt wird. Der Istwert des Lampenstromes Iᵢₛₜ wird über eine dritte Wicklung Tr2.3 des Differenzstromwandlers an die Hauptschaltung HS übertragen. Der Sollwert Iₛₒₗₗ des Lampenstromes wird mit einem Sollwertübertrager Tr3 an die Hauptschaltung HS weitergegeben. Wenn die Leuchtstofflampe LL in einem stark gedimmten Zustand, z.B. bei 1 % des nominellen Lampenstromes betrieben werden soll, müssen die Lampenkathoden ständig geheizt werden, damit es nicht zu einer vorzeitigen Alterung der Leuchtstofflampe kommt. Die Heizung der Lampenkathoden LK1, LK2 erfolgt durch den Kathodenheizstrom I_{heiz}, der durch den Resonanzkondensator C2 fliesst und bei einer stark gedimmten Lampe wesentlicht grösser als der Lampenstrom I_{L} ist. Wenn bei einem Differenzstromwandsler der Gesamtstrom viel grösser als der Differenzstrom ist, werden sehr hohe Anforderungen an die Genauigkeit der zwei ersten Wicklungen Tr2.1, Tr2.2 des Differenzstromwandlers gestellt, damit der Differenzstromwandler in einem grösseren Dynamikbereich fehlerfrei arbeiten kann.

In Figur 2 ist eine Ausführungsform der Schaltungsanordnung gemäss der Erfindung schematisch dargestellt. Dabei wird der Serieresonanzkreis mit einer ersten Wicklung eines Rückkopplungstransformators Tr1.1, mit einer Resonanzdrossel L1, mit einem Resonanzkondensator C2 und mit einer ersten Wicklung eines Trenntransformators Tr4.1 gebildet und zwischen den Ausgang eines an einer Versorgungsspannung Ub arbeitenden Wechselrichters und einen Pol der Versorgungsspannung Ub geschaltet. Die zweite Wicklung des Trenntransformators Tr4.2 ist parallel mit der zweiten Lampenkathode LK2 geschaltet. Mit dieser Beschaltung der zweiten Lampenkathode LK2 werden bei gleichen Wicklungszahlen der Wicklungen des Trenntransformators Tr4.1, Tr4.2 durch die beiden Lampenkathoden LK1, LK2 die gleichen Ströme I_{heiz} fliessen und dadurch wird die gleiche Beheizung der beiden Lampenkatho5 den LK1, LK2 erreicht. Die Parallelschaltung der zweiten Lampenkathode LK2 mit der zweiten Wicklung des Trenntransformators Tr4.2 ist an einem Potential über einen Widerstand R1 mit einem Pol der Versorgungsspannung Ub verbunden. Durch den Widerstand R1 fliesst der Lampenstrom I_{L}. Die über dem Widerstand R1 entstehende Spannung ist somit dem Istwert des Lampenstromes Iᵢₛₜ proportional und kann damit der Hauptschaltung HS, die auch zur Regelung des Lampenstromes vorgesehen ist, zugeführt werden. Für den Fachmann ist es ersichtlich, dass eine solche Lösung zur Messung des Lampenstromes wesentlich kostengünstiger als die Messung mit einem Diferenzstromwandler ist.

In Figur 3 ist eine andere Ausführungsform der erfindungsgemässen Schaltungsanordnung gezeichnet. Dabei wird gegenüber der Schaltung in Figur 2 der Lampenstrom in einer Halbwelle über eine Serieschaltung einer ersten Diode D3 mit einem Widerstand R1 und in der anderen Halbwelle über eine zweite Diode D4 geleitet. Damit ist es möglich, der Hauptschaltung HS den bereits gleichgerichteten Wert des Lampenstromes zuzuführen. Eine weitere Möglichkeit ist, mit Hilfe einer einfachen Gleichrichter-/Tiefpasschaltung GT den Wert der Lampenkathodenspannung Vk der Hauptschaltung zu übermitteln. Die Lampenkathodenspannung Vk entspricht der Information über den Zustand der Lampenkathoden im Vorheizbetrieb, im normalen Lampenbetrieb oder im Dimmbetrieb der Leuchtstofflampe. Die Lampenkathodenspannung Vk ist wie der Vorheizstrom, der Lampenstrom und der Kathodenheizstrom einer der wichtigen Parameter, die gemäss der Vorschriften der Lampenhersteller in bestimmten Grenzen eingehalten werden müssen, damit die Lebensdauer der Leuchtstofflampen nicht beeinträchtigt wird.

In Figur 4 ist eine andere Ausführungsform der erfindungsgemässen Schaltungsanordnung teilweise dargestellt, bei welcher der Kathodenheizstsrom I_{heiz} mit Hilfe eines zu der ersten Wicklung des Trenntransformators Tr4.1 in Serie geschalteten Widerstandes R2 und einer einfachen Gleichrichter-/Tiefpasschaltung GT erfasst werden kann. Die Erfassung des Kathodenheizstromes kann im Vorheizbetrieb zur optimalen Einstellung des Vorheizstromes für die Lampenkathoden, im Zündbetrieb für die Messung der Höhe der Zündspannung bei bekannter Schwingfrequenz und bei bekanntem Wert des Resonanzkondensators C2 und im Lampen- oder Dimmbetrieb zur Ueberwachung des maximalen Kathodenheizstromes benützt werden.

In Figur 5 ist eine weitere Ausführungsform der Erfindung teilweise dargestellt, bei welcher die Möglichkeit zur Regelung der Heizleistung in den Lampenkathoden LK1, LK2 mit Hilfe einer parallel zu der ersten Lampenkathode LK1 geschalteten, dritten Wicklung des Trenntransformators Tr4.3 und eines mit einer Steuerschaltung SS betriebenen Schalters S1 besteht, der parallel zu der ersten Wicklung des Trenntransformators Tr4.1 angeschlossen ist. Der Schalter S1 kann z.B. in Abhängigkeit der über ihn liegenden Lampenkathodenspannung periodisch beim Erreichen eines vorgewählten Schwellwertes kurzgeschlossen werden und damit die weitere Beheizung der Lampenkathoden in der jeweiligen Halbperiode verhindern. Dadurch kann man die Verlustleistung der Schaltungsanordnung minimalisieren und die jeweiligen Vorschriften der Lampenhersteller problemlos einhalten. Die Ansteuerung des Schalters S1 kann auch über einen Schwellwert des Kathodenheizstromes I_{heiz} oder periodisch erfolgen, so dass die Beheizung der Lampenkathoden LK1, LK2 unabhängig von der Grösse des gesamten Resonanzstromes des Serieresonanzkreises Iᵣₑₛ und seiner Frequenz erfolgen kann.

In Figur 6 ist eine Ausführungsform der erfindungsgemässen Schaltungsanordnung mit mehreren Leuchtstofflampen LL1, LL2, LL3 schematisch in einer verkürzten Form dargestellt. Dabei sind die jeweils benachbarten Lampenkathoden LK3; LK4; LK5; LK6 in Serie geschaltet, jede solche Serieschaltung ist parallel zu einer zweiten Wicklung eines jeweils zusätzlichen Trenntransformators Tr5.2, Tr6.2 und die jeweils zugehörige erste Wicklung des Trenntransformators Tr5.1, Tr6.1 ist in Serie zu dem Serieresonanzkreis geschaltet. Bei der jeweils gleichen Wicklungszahl der ersten und der zweiten Wicklungen der Trenntransformatoren sind alle Lampenkathodenströme gleich dem Kathodenheizstrom I_{heiz} und alle Lampenkathoden gleichmässig beheizt.

Eine Umschaltvorrichtung U1 kann dazu verwendet werden, die gleiche Schaltungsanordnung umschaltbar auf verschiedene Lampentypen mit unterschiedlichen Lampenleistungen und Lampenströmen zu gestalten. Dabei werden z.B. für die verschiedenen Lampentypen zum Messwiderstand R1 verschiedene Parallelwiderstände RP1, RP2, RP3, RP4 zugeschaltet und damit die jeweilige Leuchtstofflampe auf den ihr zugehörigen Lampenstrom geregelt. Eine solche Umschaltvorrichtung kann anstatt in der Messchaltung des Lampenstromes in der Schaltung für die Sollwertvorgabe des Lampenstromes vorgesehen werden.

## Patentansprüche

1. Schaltungsanordnung mit einem an einer Versorgungsspannungsquelle angeschlossenem Wechselrichter, mit einem Resonanzkreis (L1,C1) zum Betrieb mindestens einer Leuchtstofflampe mit zwei Lampenkathoden (LK1, LK2) und mit einer Einrichtung zur Messung des Lampenstromes, dadurch gekennzeichnet, dass zwischen dem Wechselrichterausgang und dem einen Pol der Versorgungsspannungsquelle der die erste Lampenkathode (LK1) umfassende Resonanzkreis (L1,C1) geschaltet ist, dass die zweite Lampenkathode (LK2) über einen Trenntransformator(Tr4.2) mit dem Resonanzkreis gekoppelt ist und dass die Einrichtung zur Messung des Lampenstromes zwischen der zweiten Lampenkathode (LK2) und der Versorgungsspannungsquelle vorgesehen ist.

2. Schaltungsanordnung nach Anspruch 1, dadurch gekennzeichnet, dass als Resonanzkreis ein Serieresonanzkreis mit einem Koppelkondensator (C1), einem Resonanzkondensator (C2), einer Resonanzdrossel (L1) und einer ersten Wicklung eines Rückkopplungstransformators (TR1.1) vorgesehen ist, dass im Serieresonanzkreis eine erste Wicklung des Trenntransformators (TR4.1) in Serie geschaltet ist und dass die zweite Wicklung des Trenntransformators (TR4.2) parallel zu der zweiten Lampenkathode LK2 geschaltet ist.

3. Schaltungsanordnung nach Anspruch 1 oder 2, dadurch gekennzeichnet, dass die Einrichtung zur Messung des Lampenstromes einen Messwiderstand (R1) umfasst.

4. Schaltungsanordnung nach Anspruch 1 oder 2, dadurch gekennzeichnet, dass die Einrichtung zur Messung des Lampenstromes eine Serieschaltung eines Messwiderstandes (R1) und einer ersten Diode (D3) umfasst und dass parallel zu dieser Serieschaltung eine zweite Diode (D4) so geschaltet ist, dass eine Halbwelle des Lampenstromes durch die Serieschaltung (R1;D3) und die zweite Halbwelle durch die zweite Diode D4 fliesst.

5. Schaltungsanordnung nach einem der Ansprüche 1 bis 4, gekennzeichnet durch eine parallel zu der ersten Wicklung des Trenntransformators (TR4.1) geschaltete Messchaltung zur Erfassung der Lampenkathodenspannung.

6. Schaltungsanordnung nach einem der Ansprüche 1 bis 5, gekennzeichnet durch einen in Serie zu der ersten Wicklung des Trenntransformators (TR4.1) geschalteten und zur Messung des Kathodenheizstromes vorgesehenen Widerstand (R2).

7. Schaltungsanordnung nach einem der Ansprüche 1 bis 6, gekennzeichnet durch eine parallel zu der ersten Lampenkathode (LK1) geschaltete dritte Wicklung des Trenntransformators (TR4.3), durch einen parallel zu der ersten Wicklung des Trenntransformators (TR4.1) geschalteten Schalter (S1) und durch eine den Schalter (S1) betätigende Steuerschaltung.

8. Schaltungsanordnung nach Anspruch 7, dadurch gekennzeichnet, dass der Schalter (S1) ein Halbleiterschaltelement umfasst und dass die Steuerschaltung auf eine Schwelle der Lampenkathodenspannung oder auf eine Schwelle des Kathodenheizstromes anspricht.

9. Schaltungsanordnung nach einem der Ansprüche 1 bis 8 zum Betrieb einer Serieschaltung von mindestens zwei Leuchtstofflampen, dadurch gekennzeichnet, dass die jeweils benachbarten Lampenkathoden (LK3; LK4; LK5; LK6) der Leuchtstofflampen in Serie geschaltet sind und dass jede solche Serieschaltung parallel zu einer zweiten Wicklung eines jeweils zusätzlichen Trenntransformators (TR5.2, TR6.2) und die jeweils zugehörige erste Wicklung des Trenntransformators (TR5.1, TR6.1) in Serie zu dem Resonanzkreis geschaltet ist.

10. Schaltungsanordnung nach einem der Ansprüche 1 bis 9, gekennzeichnet durch eine Umschaltvorrichtung (U1) zur Wahl eines vorbestimmten Lampenstromes.

11. Schaltungsanordnung nach Anspruch 10, dadurch gekennzeichnet, dass die Umschaltvorrichtung (U1) den Sollwert oder den Istwert des Lampenstromes beeinflusst.

## Claims

1. Electrical circuit with an inverted rectifier connected to a current source, an oscillating circuit (L1, C1) for feeding at least one fluorescent lamp with two lamp cathodes (LK1, LK2), and with a device for measuring the lamp current, characterized in that the oscillating circuit (L1, C1) which comprises the first lamp cathode (LK1) is connected between the outlet of the inverted rectifier and one pole of the current source, that the second lamp cathode (LK2) is coupled via a separating transformer (TR4.2) with the oscillating circuit, and that the device for measuring the lamp current is connected between the second lamp cathode (LK2) and the current source.

2. Electrical circuit according to claim 1, characterized in that the oscillating circuit is a serial oscillating circuit with a coupling condenser (C1), a resonant condenser (C2), a resonant inductor (L1) and a first coil of a feedback transformer (TR1.1), that a first coil of the separating transformer (TR4.1) is connected in series in the serial oscillating circuit, and that the second coil of the separating transformer (TR4.2) is connected in parallel with the second lamp cathode (LK2).

3. Electrical circuit according to claim 1 or 2, characterized in that the device for measuring the lamp current comprises a measuring resistance (R1).

4. Electrical circuit according to claim 1 or 2, characterized in that the device for measuring the lamp current comprises a serial arrangement of a measuring resistance (R1) and a diode (D3), and that a second diode (D4) is connected in parallel to this serial arrangement in such a way that a half-wave of the lamp current flows through the serial arrangement (R1;D3) and the second half-wave through the second diode (D4).

5. Electrical circuit according to one of claims 1 to 4, characterized by a measuring circuit connected in parallel to the first coil of the separating transformer (TR4.1) for monitoring the tension of the lamp cathode.

6. Electrical circuit according to one of claims 1 to 5, characterized by a resistance (R2) connected in series to the first coil of the separating transformer (TR4.1) in order to measure the heating current of the cathode.

7. Electrical circuit according to one of claims 1 to 6, characterized by a third coil of the separating transformer (TR4.3) connected in parallel to the first lamp cathode (LK1), by a switch (S1) connected in parallel to the first coil of the separating transformer (TR4.1), and by a command circuit for commanding this switch (S1).

8. Electrical circuit according to claim 7, characterized in that the switch (S1) comprises a semiconductor switching element, and that the command circuit reacts to a threshold of the tension of the lamp cathode or to a threshold of the cathode heating current.

9. Electrical circuit according to one of claims 1 to 8 for operating at least two fluorescent lamps connected in series, characterized in that the mutually neighboring lamp cathodes (LK3; LK4; LK5; LK6) of the fluorescent lamps are arranged in series, that each such serial arrangement is connected in parallel to a second coil of a corresponding, additional separating transformer (TR5.2, TR6.2) and that each corresponding first coil of the separating transformer (TR5.1), TR6.1) is connected in series to the oscillating circuit.

10. Electrical circuit according to one of claims 1 to 9, characterized by a selector (U1) for selecting a predetermined lamp current.

11. Electrical circuit according to claim 10, characterized in that the selector (U1) acts on the rated or the actual value of the lamp current.

## Revendications

1. Circuit électrique avec un redresseur inversé connecté à une source d'alimentation, avec un circuit de résonance (L1, C1) pour le fonctionnement d'au moins une lampe ayant deux cathodes de lampe (LK1, LK2), et avec un dispositif pour la mesure du courant de la lampe, caractérisé en ce que le circuit de résonance (L1, C1) comprenant la première cathode de lampe (LK1) est connecté entre la sortie du redresseur et un pâle de la source d'alimentation, que la seconde cathode de lampe (LK2) est accouplée par l'intermédiaire d'un transformateur de séparation (TR4.2) avec le circuit de résonance, et que le dispositif de mesure du courant de la lampe est agencé entre la seconde cathode de la lampe (LK2) et la source d'alimentation.

2. Circuit électrique selon la revendication 1, caractérisé en ce que le circuit de résonance est un circuit de résonance en série comportant un condensateur d'accouplement (C1), un condensateur de résonance (C2), une impédance (L1) et une première bobine d'un transformateur de réaction (TR1.1), en ce qu'une première bobine du transformateur de séparation (TR4.1) est connectée en série dans le circuit de résonance en série, et que la seconde bobine du transformateur de séparation (TR4.2) est connectée en parallèle à la seconde cathode de lampe (LK2).

3. Circuit électrique selon une des revendications 1 ou 2, caractérisé en ce que le dispositif pour la mesure du courant de la lampe comporte une résistance de mesure (R1).

4. Circuit électrique selon une des revendications 1 ou 2, caractérisé en ce que le dispositif pour la mesure du courant de la lampe comprend un agencement en série d'une résistance de mesure (R1) et d'une première diode (D3) et qu'une seconde diode (D4) est connectée en parallèle avec cet agencement de façon à ce qu'une demi-onde du courant de la lampe passe à travers l'agencement en série (R1;D3) et la seconde demi-onde à travers la seconde diode (D4).

5. Circuit électrique selon une des revendications 1 à 4, caractérisé par un circuit de mesure pour la tension de cathode de la lampe agencé en parallèle avec la première bobine du transformateur de séparation (TR4.1).

6. Circuit électrique selon une des revendications 1 à 5, caractérisé par une résistance (R2) pour la mesure du courant de chauffage de la cathode connectée en série avec la première bobine du transformateur de séparation (TR4.1).

7. Circuit électrique selon une des revendications 1 à 6, caractérisé par une troisième bobine du transformateur de séparation (TR4.3) connectée en parallèle avec la première cathode de lampe (LK1), par un interrupteur (S1) connecté en parallèle avec la première bobine du transformateur de séparation (TR4.1) et par un circuit de commande actionnant cet interrupteur ((S1).

8. Circuit électrique selon la revendication 7, caractérisé en ce que l'interrupteur (S1) comporte un élément semi-conducteur et que le circuit de commande réagit à une valeur-seuil de la tension de cathode de la lampe ou à une valeur-seuil du courant de chauffage pour cathode.

9. Circuit électrique selon une des revendications 1 à 8, pour le fonctionnement d'un agencement en série d'au moins deux lampes fluorescentes, caractérisé en ce que les cathodes voisines (LK3;LK4;LK5;LK6) des lampes fluorescentes sont connectées en série, que chaque tel agencement en série est connecté en parallèle avec une seconde bobine d'un transformateur de séparation additionnel correspondant (TR5.2, TR6.2), et que la première bobine correspondante du transformateur de séparation (TR5.1, TR6.1) est connectée en série avec le circuit de résonance.

10. Circuit électrique selon une des revendications 1 à 9, caractérisé par un dispositif de sélection (U1) pour la sélection d'un courant de lampe prédéterminé.

11. Circuit électrique selon la revendication 10, caractérisé en ce que le dispositif de sélection (U1) agit sur la valeur de consigne ou la valeur réelle du courant de lampe.
